# FASCICULE DE BREVET EUROPEEN

(11) **EP 0 179 042 B1**
(45) Date de publication et mention de la délivrance du brevet: **09.11.1988**
(21) Numéro de dépôt: 85870131.1
(22) Date de dépôt: 30.09.1985
(51) Int. Cl.: A47G 1/16, B43L 1/04

(54) **Dispositif pour le maintien, à un mur, d'un panneau ou autre objet généralement plane**
Vorrichtung für die Halterung einer Platte oder eines anderen flachen Gegenstandes an einer Wand
Device for keeping a panel or other flat object affixed to a wall

(30) Priorité: 16.10.1984 LU 85596
(43) Date de publication de la demande: 23.04.1986
(73) Titulaire: ALLIANCE ENAMELSTEEL CORPORATION S.A., B-3600 Genk (BE)
(72) Inventeur: Palmans, Jos, B-3582 Sint-Huibrechts-Lille Neerpelt (BE)
(74) Mandataire: Donné, Eddy

(56) Documents cités:
- DE-C- 612 320
- FR-A- 2 284 065
- FR-A- 2 423 191
- US-A- 2 294 076
- US-A- 3 895 775

## Description

La présente invention est relative à un dispositif conformément au préambule de la revendication 1.

Le dispositif est composé de deux pièces dissociables de telle sorte que le panneau peut facilement être décroché sans pour cela devoir enlever un des dispositifs du mur, la fixation des dispositifs au mur pouvant être dissimulée derrière le panneau.

Il existe de très nombreux types de dispositifs pour l'accrochage de panneaux, mais, soit, il faut d'abord'dégager le dispositif du mur pour pouvoir ôter le.panneau. soit, il faut faire glisser longitudinalement le panneau hors du dispositif d'accrochage.

Le FR-A-2.284.065 décrit une patte de fixation pour miroirs, panneaux en glace et similaires conformément au préambule de la revendication 1, la patte comportant un premier élément constitué de deux branches s'étendant perpendiculairement l'une par rapport à l'autre et qui est destiné à être fixé par la première de ses branches à un mur ou un support similaire, et un deuxième élément présentant deux branches perpendiculaires l'une par rapport à l'autre et dont la première est destinée à retenir le miroir et la deuxième à être reliée à- la deuxième branche dudit premier élément. La deuxième branche dudit deuxième élément est retenu, grâce à des moyens de verrouillage amovibles, telle que tenons, vis, ressorts ou similaires, dans un logement creux, prévu à l'extrémité libre de la deuxième branche dudit premier élément. Une telle patte de fixation comporte plusieurs éléments devant coopérer, d'où la nécessité d'une fabrication minutieuse et un montage qui prend du temps.

L'invention a pour but principal un dispositif pour le maintien, a un mur d'un panneau ou autre objet généralement plane, qui remédie à ces inconvénients.

Le dispositif, selon l'invention, est constitué par deux pièces coopérantes dont l'une, d'accrochage, à fixer au mur et l'autre, de maintien, qui peut être engagée ou dégagée de la première pour fixer ou libérer le panneau, la première pièce de forme générale d'une cornière essentiellement droite dont une première branche est aménagée de manière à pouvoir être fixée à plat au mur et l'autre branche de la première pièce comporte une ouverture pour le passage de la deuxième pièce ; et se caractérise en ce que cette deuxième pièce est en forme d'une croix droite dont une branche peut être glissée indifféremment par l'un ou l'autre côté de l'ouverture de la première pièce, en ce que ladite ouverture est verticale de manière à permettre le glissement de ladite branche de la deuxième pièce de haut vers le bas, que l'autre branche de la deuxième pièce vient se poser sur l'autre branche de la première pièce et que la première branche de la deuxième pièce a une longueur telle qu'elle dépasse de manière suffisante de l'ouverture pour y maintenir le panneau.

Dès lors que pour maintenir un panneau, on utilise au moins deux dispositifs, l'un en haut, l'autre en bas d'un panneau, on place dans la première pièce du dispositif du bas du panneau, la deuxième pièce et on place le panneau derrière et on glisse ensuite la deuxième pièce dans la première pièce de l'autre dispositif du haut, cette deuxième pièce vient devant le panneau et le maintien.

Des modes particuliers de réalisation de l'invention apparaissent dans les revendications dépendantes 2 à 7.

Afin de mieux comprendre l'invention, on la décrit maintenant en se référant aux dessins annexés qui représentent de manière exemplative et non limitative :
- à la figure 1, une vue de profil de la première pièce du dispositif ;
- à la figure 2, une vue de face de la première pièce du dispositif ;
- à la figure 3, une vue de face de la deuxième pièce du dispositif ;
- à la figure 4, une vue de côté de la deuxième pièce du dispositif ;
- à la figure 5, une vue de profil de la deuxième pièce du dispositif ;
- à la figure 6, une vue de face de la première pièce dans une autre forme de réalisation ;
- à la figure 7, une vue de profil de la même pièce qu'à la figure 6 ;
- à la figure 8, une vue du dessus de la même pièce qu'aux figures 6 et 7 ;
- à la figure 9, une vue de face d'une pièce complémentaire à la pièce de la figure 6 ;
- à la figure 10, une vue de côté de la pièce représentée à la figure 9 ;
- la figure 11 est une vue de face de la première pièce dans sa deuxième forme de réalisation (figures 6 à 8) et dans laquelle on a placé la pièce complémentaire (figures 9 et 10) ;
- la figure 12 est une vue de face d'un panneau maintenu par quatre dispositifs conformes à l'invention ;
- la figure 13 est une vue agrandie de côté de la figure 12 ;
- la figure 14 est une vue de face d'un tableau maintenu par quatre dispositifs conformes à l'invention, et
- la figure 15 est une vue agrandie de côté de la figure 14.

Dans ces figures, on a représenté un dispositif constitué de deux pièces l'une d'accrochage 1 généralement métallique et l'autre de maintien 2. La pièce d'accrochage 1 a la forme d'une cornière droite dont une première partie, la branche 1' comporte une ouverture 3 destinée à fixer cette pièce à un mur par un moyen quelconque par exemple une cheville et une vis. De préférence, l'ouverture 3 est verticalement oblongue de manière à régler au mieux, en hauteur, la position de la pièce d'accrochage 1. La deuxième partie, une branche 1" perpendiculaire à la première, comporte une ouverture oblongue 4 parallèle au mur et destinée à recevoir la pièce de maintien 2.

La pièce de maintien 2, qui peut être réalisée en matière plastique, est en forme généralement de croix droite dont une branche 2' perpendiculaire à l'autre branche 2" est aux dimensions de l'ouverture 4 de la branche 1" de la pièce d'accrochage 1. De préférence, la branche 2' est décentrée par rapport à la branche 2" de sorte qu'une partie 2'a est sensiblement plus longue que l'autre partie 2'b.

La branche 2" s'étend tout autour de la branche 2' de sorte à être parfaitement posée sur la branche 1" de la pièce d'accrochage lorsqu'on y introduit la branche 2' de la pièce de maintien 2.

La partie 2'a de la branche 2' de la pièce de maintien 2 est suffisamment longue que pour dépasser de manière suffisante au-delà de l'ouverture 4 de la pièce d'accrochage 1 lorsque l'on place la pièce de maintien 2 dans cette ouverture 4 par la branche 2'a.

Afin d'assurer le réglage en hauteur et la fixation de la pièce d'accrochage 1 dans le mur, . on peut prévoir, comme représenté sur les figures 6 à 11, l'utilisation d'une pièce complémentaire 5, simple plaque généralement métallique pourvue d'une ouverture oblongue 6 inclinée.

Afin de pouvoir faire coopérer cette pièce 5 avec la pièce d'accrochage 1 celle-ci comporte à sa branche 1', latéralement à l'ouverture 3, à sa face opposée à celle destinée à être placée contre le mur, deux logements sous forme d'étriers 7, 7' et dans les fentes 8, 8' desquels on glisse la pièce complémentaire 5.

Les ouvertures 3 et 6 respectivement de la pièce d'accrochage 1 et de la pièce complémentaire 5 se recoupent (figure 11) et vont assurer le blocage de la pièce d'accrochage 1 par rapport au moyen de fixation, par exemple une vis, de la pièce d'accrochage 1 au mur. En déplaçant la pièce complémentaire 5 par rapport à la pièce d'accrochage 1, on va pouvoir modifier la position en hauteur de la pièce d'accrochage 1 par rapport au moyen de fixation c'est-à-dire au .mur.

Sur les figures 12 et 13, on a illustré l'utilisation de dispositifs conformes à l'invention. Pour l'accrochage d'un panneau 9, quatre dispositifs A, B. C, D ont été prévus mais l'on peut bien entendu n'en prévoir que deux, l'un au-dessus, l'autre en dessous ou encore trois, deux en dessous et un au-dessus.

Après avoir fixé à hauteur voulue les quatre pièces d'accrochage 1 au mur, celles du haut A, B en position inverse à celle du bas C, D, ceci d'ailleurs uniquement pour des raisons esthétiques et afin de dissimuler derrière le panneau, les fixations au mur, c'est-à-dire les branches 1' des pièces d'accrochage 1 dont les extrémités se font face ; on place dans les deux pièces d'accrochage 1 du bas C, D, les deux pièces de maintien 2, la partie 2'b de la branche 2' dans l'ouverture 4 de manière à ce que la partie 2'a plus longue, s'étende vers le haut et l'intérieur et que la branche 2" se pose intérieurement sur la branche 1" de la pièce d'accrochage 1. On insère ensuite le panneau 9 derrière les branches 2'a et l'on amène le panneau 9 en position d'accrochage : on glisse ensuite les deux pièces de maintien 2 dans l'ouverture 4 des deux pièces d'accrochage 1 du haut A, B, par la partie 2'a de la branche 2' de ces pièces 2. Celles-ci dépassent l'ouverture et viennent devant le panneau 9 et le maintiennent. Les pièces 2 se posent dans ce cas extérieurement, par leur branche 2", sur la pièce d'accrochage 1. Le panneau 9 est parfaitement maintenu cependant, il est bien toujours facile de le décrocher : il suffit d'abord d'enlever les deux pièces de maintien. du haut A, B et ensuite de dégager le panneau des pièces de maintien 2 du bas C. D.

Dans une forme de réalisation possible de l'invention où le dispositif tel décrit est destiné à maintenir un tableau pour écrire, on peut prévoir à l'arrière de celui-ci des petites épaisseurs en matière déformable ou encore, comme illustré sur les figures 14 et 15, prévoir dans le profilé formant encadrement 11 du tableau pour écrire 10 des fentes 12 dimensionnées à l'épaisseur des branches 2' de la pièce de maintien 2, ce qui empêche le flottement éventuel du tableau. Dans le cas où ces dispositions sont prévues, on place d'abord le tableau 10 par la fente 12 de leur encadrement sur les parties 2'a des pièces de maintien 2 déjà placées aux dispositifs inférieurs C, D et ensuite, on introduit la partie 2'a des pièces de maintien 2 au travers des ouvertures 4 des pièces d'accrochage placées en haut A, B et dans la fente 12, le tableau pour écrire sera parfaitement maintenu en place.

## Revendications

1. Dispositif pour le maintien au mur d'un panneau ou autre objet généralement plat ou présentant au moins un bord droit et plat, et dispositif à utiliser au moins par deux, sur l'un se pose le panneau et l'autre assure le maintien supérieur du panneau au mur, le dispositif étant constitué par deux pièces coopérantes (1, 2) dont l'une, d'accrochage (1), à fixer au mur et l'autre, de maintien (2), qui peut être engagée ou dégagée de la première pour fixer ou libérer le panneau, la première pièce (1) de forme générale d'une cornière essentiellement droite dont une première branche (1') est aménagée de manière à pouvoir être fixée à plat au mur et l'autre branche (1") de la première pièce (1) comporte une ouverture (4) pour le passage de la deuxième pièce (2), caractérisé en ce que cette deuxième pièce (2) est en forme d'une croix droite dont une branche (2', 2'a, 2'b) peut être glissée indifféremment par l'un ou l'autre côté de l'ouverture (4) de la première pièce (1), en ce que ladite ouverture (4) est verticale de manière à permettre le glissement de ladite branche (2'a, 2'b) de la deuxième pièce (2) du haut vers le bas, que l'autre branche (2") de la deuxième pièce (2) vient se poser sur l'autre branche (1") de la première pièce (1) et que la première branche (2'a, 2'b) a une longueur telle qu'elle dépasse de manière suffisante de l'ouverture (4) pour y maintenir le panneau.

2. Dispositif suivant la revendication 1, caractérisé en ce que la première branche (2') de la pièce de maintien (2) est décentrée par rapport à l'autre branche (2") de la pièce de maintien (2) et comporte une partie (2'a) plus longue et que l'autre branche (2") de la pièce de maintien (2) s'étend tout autour de la première branche (2') de la pièce de maintien (2).

3. Dispositif suivant l'une quelconque des revendications 1 à 2, caractérisé en ce que la pièce d'accrochage (1) comporte à sa première branche (1') une ouverture oblongue verticale (3) permettant le réglage en hauteur de sa fixation au mur.

4. Dispositif suivant la revendication 3, caractérisé en ce que la pièce d'accrochage (1) comporte à sa première branche (1') latéralement à l'ouverture (3) deux logements sous forme d'étrier (7, 7') dans les fentes (8, 8') desquels on peut glisser une pièce complémentaire (5) simple plaque pourvue d'une ouverture oblongue inclinée (6) qui va recouper l'ouverture (3) de la pièce d'accrochage (1) de manière à pouvoir régler et bloquer en hauteur la fixation de cette pièce (1) au mur.

5. Moyen de maintien d'un panneau au mur avec au moins deux dispositifs suivant l'une quelconque des revendications 2 à 4, caractérisé en ce que le dispositif le plus bas (C) du panneau (9) est constitué par une pièce d'accrochage (1) dans l'ouverture (4) de laquelle on a glissé la partie (2'b) moins longue de la première branche (2') d'une pièce de maintien (2), celle-ci se posant par sa deuxième branche (2") sur la deuxième branche (1") de la première pièce (1) et que le dispositif du haut (A) est constitué par une pièce d'accrochage (1) dans l'ouverture (4) de laquelle, après avoir placé le panneau (9), on a glissé la partie la plus longue (2'a) d'une pièce de maintien (2), celle-ci se posant par sa deuxième branche (2") sur la deuxième branche (1") de la première pièce (1).

6. Moyen de maintien suivant la revendication 5. caractérisé en ce que les pièces d'accrochage (1) des dispositifs du haut (A, B) sont en position inverse des pièces d'accrochage (1) des dispositifs du bas (C, D) l'extrémité des deuxièmes branches (1") de ces pièces (1) se font face.

7. Moyen de maintien suivant l'une quelconque des revendications 5 et 6, caractérisé en ce que la partie plus longue (2'a) des premières branches (2') des pièces de maintien (2) est destinée à s'insérer dans une fente (12) de l'encadrement (11) d'un tableau (10).

## Claims

1. Device for attaching to a wall a panel or other object which is generally flat or which has at least one straight, flat edge, said device to be used at least two at a time, with the panel resting on one and the other holding the upper part of the panel against the wall, the device being made up of two parts (1, 2) which fit together ; one, the wall-mounting (1) is fixed to the wall, and the other, the holder (2) can be fitted into or removed from the first in order to attach or remove the panel, where the first part (1) has the general shape of an essentially right-angled bracket whose first branch (1') is designed to be fixed flat to the wall and whose other branch (1") has an opening (4) into which the second part (2) is inserted, with the characteristic that : this second part (2) has the shape of a right-angled cross with one branch (2', 2'a, 2'b) which can be slid equally well through one or the other side of the opening (4) in the first part (1) ; further that said opening (4) is vertical so as to enable said branch (2'a, 2'b) of the second part (2) to be slid downwards ; and further that the other branch (2") of the second part (2) is placed on the other branch (1") of the first part (1), and that the first branch (2'a, 2'b) is sufficiently long to project far enough beyond the opening (4) to hold the panel in place.

2. Device as in claim 1, with the characteristic that the first branch (2') of the holder (2) is excentric in relation to the other branch (2") of the holder (2) and has an arm (2'a) which is longer, and further that the other branch (2") of the holder (2) extends all round the first branch (2') of the holder (2).

3. Device as in either of claims 1 or 2, with the characteristic that the holder (1) has in its first branch (1') an oblong, vertical opening (3) enabling the height at which it is fixed to the wall to be adjusted.

4. Device as in claim 3, with the characteristic that on either side of the opening (3) in the first branch (1') of the wall-mounting (1) there are arch-shaped seatings (7, 7) in recesses (8, 8) into which can be slid a complementary part (5), consisting of a simple plate with an oblong, oblique opening (6) which intersects the opening (3) in the holder (1) at an angle, so enabling the holder (1) to be adjusted in height on the wall and locked in position.

5. Method of fixing a panel on a wall, with at least two devices as in any of the claims 2 to 4. with the characteristic that the bottommost device (C) on the panel (9) is made up a wall-mounting (1) with an opening (4) into which is slid the shorter arm (2'b) of the first branch (2') of a holder (2), where the holder rests with its second branch (2") on the second branch (1") of the first part (1) ; further that the topmost device (A) is made up a wall-mounting (1) with an opening (4) into which, after having placed the panel (9) in position, is slid the longest arm (2'a) of a holder (2), with the second branch (2") of the holder (2) resting on the second branch (1") of the first part (1).

6. Fixing method as in claim 5, with the characteristic that the wall-mountings (1) of the topmost devices (A, B) are positioned upside downin relation to the wall-mountings (1) of the bottommost devices (C, D), with the ends of the second branches (1") pointing towards each other.

7. Fixing method as in either of claims 5 or 6, with the characteristic that the longer arm (2'a) of the first branches (2') is designed to be inserted into a slit (12) in the frame (11) of a board (10).

## Patentansprüche

1. Vorrichtung um ein Schild oder einen anderen, im allgemeinen flachen Gegenstand, oder einen Gegenstand mit mindestens einer geraden und flachen Kante an der Wand zu halten, und Vorrichtung, die mindestens paarweise verwendet werden muss, wobei das Schild auf eine Teil gesetzt wird und der andere Teil für die obere Haltung des Schildes an der Wand sorgt. Die Vorrichtung besteht aus zwei zusammenarbeitenden Teilen (1, 2), einem zur Aufhängung (1), das an der Wand zu befestigen ist, und einem anderen zur Haltung (2), welches in das erstere ein- oder ausgehängt werden kann um das Schild zu befestigen oder zu lösen, wobei das erste Teil (1 ). eine gewöhnliche, im wesentlichen gerade Winkelform hat, deren erster Arm (1') so ausgelegt ist, dass er flach an der Wand befestigt werden kann. und der andere Arm (1") des ersten Teils (1) eine Öffnung (4) zur Durchführung des zweiten Teils (2) hat, gekennzeichnet dadurch, dass dieses zweite Teil (2) in der Form eines geraden Kreuzes ist, wobei ein Arm (2', 2'a, 2'b) in gleicher Weise durch die eine oder die andere Seite der Öffnung (4) des ersten Teils (1) geschoben werden kann, dass besagte Öffnung (4) vertikal ist, damit besagter Arm (2'a, 2'b) des zweiten Teils (2) von oben nach unten gleiten kann, dass der andere Arm (2") des zweiten Teils (2) auf dem anderen Arm (1") des ersten Teils zu liegen kommt, und dass der erste Arm (2'a, 2'b) so lang ist, dass er weit genug durch die Öffnung (4) reicht um das Schild zu halten.

2. Vorrichtung gemäss Anspruch 1, gekennzeichnet dadurch, dass der erste Arm (2') des Halteteils (2) exzentrisch in Bezug auf den anderen Arm (2") des Halteteils (2) ist und einen längeren Teil (2a') hat, und dass der andere Arm (2") des Halteteils (2) ganz um den ersten Arm (2') des Halteteils (2) herumgeht.

3. Vorrichtung gemäss Anspruch 1 oder 2, gekennzeichnet dadurch, dass'das Aufhängeteil (1) an seinem ersten Arm (1') eine längliche, vertikale Öffnung (3) hat, um die Höhe seiner Befestigung an der Wand zu regulieren.

4. Vorrichtung gemäss Anspruch 3, gekennzeichnet dadurch, dass das Aufhängeteil (1) an seinem ersten Arm (1') lateral zur Öffnung (3) zwei Lagerungen in Form eines Bügels (7, 7') hat, in deren Schlitze (8, 8') ein zusätzliches Teil (5) gleiten kann, in Form einer einfachen Platte mit einer länglichen, schrägen Öffnung (6), welche die Öffnung (3) des Aufhängeteils (1) so überdeckt, dass die Höhe der Befestigung dieses Teils (1) an der Wand eingestellt und blockiert werden kann.

5. Mittel zur Haltung eines Schildes an der Wand mit mindestens zwei Vorrichtungen gemäss irgendeinem der Ansprüche 2 bis 4, gekennzeichnet dadurch, dass die unterste Vorrichtung (C) des Schildes (9) aus einem Aufhängeteil (1) besteht, in dessen Öffnung (4) man den kürzeren Teil (2'b) des ersten Armes (2') eines Halteteils (2) geschoben hat, wobei dieses durch seinen zweiten Arm (2") auf dem zweiten Arm (1 ") des ersten Teils (1) aufliegt, und dass die obere Vorrichtung (A) aus einem Aufhängeteil (1) besteht, in dessen Öffnung (4) man, nach Plazierung des Schildes (9), den längeren Teil (2'a) eines Halteteils (2) geschoben hat, wobei dieses durch seinen zweiten Arm (2") auf dem zweiten Arm (1") des ersten Teils (1) aufliegt.

6. Mittel zur Haltung gemäss Anspruch 5, gekennzeichnet dadurch, dass die Aufhängeteile (1) der oberen Vorrichtungen (A, B) in entgegengesetzter Position zu den Aufhängeteilen (1) der unteren Vorrichtungen (C, D) sind, wobei sich die Enden der zweiten Arme (1") dieser Teile (1) gegenüberstehen.

7. Mittel zur Haltung gemäss irgendeinem der Ansprüche 5 und 6, gekennzeichnet dadurch. dass der längere Teil (2'a) der ersten Arme (2') der Halteteile (2) zur Einführung in einen Schlitz (12) im Rahmen (11) eines Bildes (10) vorgesehen ist.
